# EUROPÄISCHE PATENTSCHRIFT

(11) **EP 2 233 827 B1**
(45) Veröffentlichungstag und Bekanntmachung des Hinweises auf die Patenterteilung: **12.08.2015**
(21) Anmeldenummer: 10156988.7
(22) Anmeldetag: 19.03.2010
(51) Int. Cl.: F21S 8/08, F21V 29/00, F21W 131/103, F21Y 101/02

(54) **Außenleuchte mit Luftleitelement**
Outdoor light with air conducting element
Eclairage extérieur doté d'un élément de conduction d'air

(30) Priorität: 20.03.2009 DE 102009014063
(43) Veröffentlichungstag der Anmeldung: 29.09.2010
(73) Patentinhaber: Zumtobel Lighting GmbH, 6850 Dornbirn (AT)
(72) Erfinder: Vamberszky, Klaus, 6900, Bregenz (AT)
(74) Vertreter: Thun, Clemens

(56) Entgegenhaltungen:
- CN-Y- 201 093 282
- DE-U1-202008 000 360
- JP-A- 2001 349 095
- US-A- 3 705 300
- US-A1- 2008 285 265

## Beschreibung

Die Erfindung betrifft eine Außenleuchte mit einer Lichtquelle und einem Mast, wobei die Lichtquelle an einem oberen Bereich des Mastes angeordnet ist, sowie mit einem Kühlkörper, der zur Kühlung der Lichtquelle thermisch mit der Lichtquelle verbunden ist.

Eine derartige Außenleuchte ist in Form einer Straßenleuchte bekannt, wie sie in Fig. 5 in Seitenansicht skizziert ist. Die Leuchte weist eine Lichtquelle 20 auf, die in einem Leuchtenkopf 120 angeordnet ist. Der Leuchtenkopf 120 und somit die Lichtquelle 20 sind an einem oberen Bereich eines Mastes 40 angeordnet.

Eine derartige Straßenleuchte benötigt relativ hohe Lumenpakete und - im Fall von Licht emittierenden Dioden (LEDs) - daher sehr viele LEDs. Die Lichtquelle, also beispielsweise die betreffenden LEDs, erzeugen bei Betrieb vergleichsweise viel Wärme; diese muss über geeignete Vorrichtungen abgeführt werden, weil zu hohe Wärmeentwicklung der Lichtquelle schaden und deren Effektivität einschränken kann. Zur Kühlung der Lichtquelle ist es bekannt, einen Kühlkörper vorzusehen, der thermisch mit der Lichtquelle verbunden ist.

Aus der US 2008/0285265 A1 ist eine Leuchte mit einer Lichtquelle bekannt, die an einem oberen Bereich eines Mastes angeordnet ist. Zur Kühlung der Lichtquelle weist die Leuchte einen Kühlkörper auf. Im Inneren des Mastes bildet sich eine Luftströmung aus, die an dem Kühlkörper vorbeiführt. Eine weitere ähnliche Leuchte ist aus der CN 201093282 Y bekannt.

Aus der JP 2001-349095 A ist eine Leuchte mit einem Mast bekannt, der in einem unteren Bereich einen Lufteintritt aufweist und in einem oberen Bereich einen Luftaustritt.

Der vorliegenden Erfindung liegt die Aufgabe zu Grunde, eine gattungsgemäße Leuchte so zu gestalten, dass eine besonders effektive Kühlung der Lichtquelle ermöglicht ist.

Diese Aufgabe wird gemäß der Erfindung mit der in dem unabhängigen Anspruch genannten Außenleuchte gelöst. Besondere Ausführungsarten der Erfindung sind in den abhängigen Ansprüchen angegeben.

Gemäß der Erfindung ist eine Außenleuchte vorgesehen, die eine Lichtquelle aufweist und einen Mast, wobei die Lichtquelle an einem oberen Bereich des Mastes angeordnet ist. Außerdem weist die Außenleuchte einen Kühlkörper auf, der zur Kühlung der Lichtquelle thermisch mit der Lichtquelle verbunden ist. Weiterhin weist die Außenleuchte wenigstens ein an dem Mast angeordnetes Luftleitelement auf, das derart angeordnet und ausgebildet ist, dass es eine an das Luftleitelement strömende Luft in Luftwirbel umformt, die sich nach einer Ablösung von dem Luftleitelement in Richtung Kühlkörper bewegen.

Auf diese Weise wird der Kühlkörper turbulent umströmt, so dass eine Wärmeabfuhr von dem Kühlkörper in eine Umgebung des Kühlkörpers besonders effektiv unterstützt ist.

Vorteilhaft weist der Kühlkörper Kühlrippen auf und das Luftleitelement ist derart angeordnet und ausgebildet, dass sich die Luftwirbel in Richtung Kühlrippen bewegen. Da die Oberfläche des Kühlkörpers im Bereich der Kühlrippen besonders groß ist, kann hier die turbulente Anströmung besonders effektiv kühlend wirken.

Vorteilhaft sind die Kühlrippen mit Bezug auf den Mast der Lichtquelle gegenüberliegend angeordnet oder - von der Lichtquelle aus gesehen - rechts und links von der Längsachse des Mastes angeordnet. Auf diese Weise können die Kühlrippen relativ nahe an der Längsachse des Mastes angeordnet werden, so dass auch das wenigstens eine Luftleitelement relativ nahe am Mast angeordnet werden kann.

Vorteilhaft bildet dabei eine obere und/oder eine untere Begrenzung der Kühlrippen eine äußere Begrenzung der Außenleuchte. Hierdurch lässt sich besonders effektiv eine aufwärtsgerichtete turbulente Luftströmung durch die Kühlrippen hindurch und somit eine besonders effektive Kühlung erzielen.

Erfindungsgemäß ist das Luftleitelement außen an einer Außenfläche des Mastes befestigt; dabei weist es eine konkav gekrümmte Fläche zur Beeinflussung der an das Luftleitelement strömenden Luft auf. Durch eine derartige Fläche lassen sich besonders effektiv geeignete Wirbel erzeugen.

Vorteilhaft weist dabei die konkav gekrümmte Fläche einen oberen Endbereich auf, der einen mittleren Neigungswinkel gegenüber der Horizontalen aufweist, der zwischen 70° und 90° beträgt, vorzugsweise zwischen 80° und 90°. Hierdurch lässt sich besonders gut eine aufwärts gerichtete Bewegung der Wirbel nach ihrer Ablösung vom Luftleitelement erzielen.

Die konkav gekrümmte Fläche erstreckt sich dabei vorteilhaft über eine Höhe von mindestens 10 cm. Weiterhin vorteilhaft ist die vertikale Erstreckung der konkav gekrümmten Fläche mindestens so groß wie die Hälfte der vertikalen Erstreckung des Kühlkörpers, vorzugsweise mindestens so groß wie die vertikale Erstreckung des Kühlkörpers.

Vorteilhaft beträgt die horizontale Erstreckung der konkav gekrümmten Fläche mindestens 10 cm oder mindestens ein Viertel ihrer vertikalen Ersteckung.

Vorteilhaft beträgt der vertikale Abstand zwischen dem Luftleitelement und dem Kühlkörper zwischen dem Einfachen und dem Zehnfachen der vertikalen Erstreckung des Kühlkörpers.

Vorteilhaft ist das Luftleitelement drehbar, vorzugsweise um eine senkrechte Achse drehbar an dem Mast angeordnet. Auf diese Weise kann die Effektivität des Luftleitelements bei einer Änderung der Anströmrichtung vergrößert werden.

Vorteilhaft ist das Luftleitelement derart ausgebildet, dass sich die Luftwirbel periodisch von dem Luftleitelement ablösen. Auch dies trägt zur Effizienzsteigerung bei.

Eine entsprechende Außenleuchte, bei der die Lichtquelle mehrere LEDs umfasst, ist besonders vorteilhaft, weil die Kühlung der Lichtquelle in diesem Fall besonders wichtig ist.

Die Erfindung wird im Folgenden anhand von Ausführungsbeispielen und mit Bezug auf die Zeichnungen näher erläutert. Es zeigen
- Fig. 1: eine Skizze zu einem ersten Ausführungsbeispiel einer erfindungsgemäßen Außenleuchte,
- Fig. 2: eine skizzenhafte Aufsicht auf die in Fig. 1 gezeigte Außenleuchte,
- Fig. 3: eine Skizze zu einem weiteren Ausführungsbeispiel einer erfindungsgemäßen Außenleuchte,
- Fig. 4: eine skizzenhafte Aufsicht auf die in Fig. 3 gezeigte Außenleuchte, und
- Fig. 5: eine Skizze zu einer Straßenleuchte gemäß dem Stand der Technik.

In Fig. 1 ist in einer Seitenansicht ein erstes Ausführungsbeispiel zu einer erfindungsgemäßen Außenleuchte skizziert. Bei der Leuchte kann es sich beispielsweise um eine Straßenleuchte handeln.

Die Außenleuchte weist eine - in der Figur nicht näher dargestellte - Lichtquelle 2 auf, die beispielsweise mehrere LEDs umfassen kann. Vorzugsweise ist vorgesehen, dass die Lichtquelle 2 aus mehreren LEDs besteht.

Die Lichtquelle 2 kann in beziehungsweise an einem Leuchtenkopf 12 angeordnet sein.

Weiterhin weist die Außenleuchte einen Mast 4 auf, wobei die Lichtquelle 2 an einem oberen Bereich des Mastes 4 angeordnet ist. Beispielsweise kann - wie in der Skizze der Fig. 1 angedeutet - vorgesehen sein, dass die Lichtquelle 2 in dem Leuchtenkopf 12 angeordnet ist und der Leuchtenkopf 12 in einem oberen Bereich des Mastes 4. Der Leuchtenkopf 12 kann dabei auf den oberen Endbereich des Mastes 4 aufgesetzt sein.

Weiterhin weist die Außenleuchte einen Kühlkörper 10 auf, der zur Kühlung der Lichtquelle 2 thermisch mit der Lichtquelle 2 verbunden ist. Der Kühlkörper 10 kann insbesondere Kühlrippen 14 aufweisen. Die Kühlrippen 14 können vertikal orientierte Lamellenflächen aufweisen oder aus solchen gebildet sein.

Beispielsweise kann vorgesehen sein, dass die Kühlrippen 14 Teil des Leuchtenkopfes 12 darstellen. Dabei können die Kühlrippen 14 an einer Rückseite und/oder an einem Umfang eines Gehäuses des Leuchtenkopfes 12 vorgesehen sein. Die Kühlrippen 14 erstrecken sich dabei vorzugsweise bis zur Unterseite und bis zur Oberseite des Gehäuses des Leuchtenkopfes 12, damit eine effektive vertikale Durchströmung der Kühlrippen 14 erfolgen kann. Wie in Fig. 1 skizziert, kann vorgesehen sein, dass die Kühlrippen 14 mit Bezug auf den Mast 4 der Lichtquelle 2 gegenüberliegend angeordnet sind. In Fig. 2 sind beispielhaft Kühlrippen 14 in einer entsprechenden Aufsicht skizziert.

An dem Mast 4 ist wenigstens ein Luftleitelement 6 angeordnet. Beispielsweise können - wie in Fig. 1 skizziert - zwei Luftleitelemente 6, 6' angeordnet sein. Es ist vorgesehen, dass das wenigstens eine Luftleitelement 6, 6' außen an einer Außenfläche des Mastes 4 befestigt ist.

Wie beim Ausführungsbeispiel gezeigt, kann das wenigstens eine Luftleitelement 6, 6' unterhalb des Kühlkörpers 10 angeordnet sein. Vorzugsweise ist dabei vorgesehen, dass das Luftleitelement 6, 6' derart an dem Mast 4 angeordnet ist, dass die (gedachte) Verbindungslinie zwischen einem oberen Endbereich des Luftleitelements 6, 6' und dem Kühlkörper 10 oder den Kühlrippen 14 mit der Vertikalen einen Winkel einschließt, der nicht größer als 40°, besonders bevorzugt nicht größer als 20° ist.

Das wenigstens eine Luftleitelement 6, 6' ist derart angeordnet und ausgebildet, dass es eine an das Luftleitelement 6, 6' strömende Luft in Luftwirbel 8 umformt, die sich nach einer Ablösung von dem Luftleitelement 6, 6' in Richtung Kühlkörper 10 bewegen.

Bei dem wenigstens einen Luftleitelement 6, 6' kann es sich beispielsweise um ein so genanntes "wirbelablösendes Leitblech" handeln.

Besonders effektiv ist die Kühlung der Lichtquelle 2, wenn der Kühlkörper 10 Kühlrippen 14 aufweist und das wenigstens eine Luftleitelement 6, 6' derart angeordnet und ausgebildet ist, dass sich die Luftwirbel 8 in Richtung Kühlrippen 14 bewegen.

Das wenigstens eine Luftleitelement 6, 6' kann derart ausgebildet sein, dass durch die sich ablösenden Luftwirbel 8 die Strömungsgeschwindigkeit im Bereich des Kühlkörpers 10 beziehungsweise im Bereich der Kühlrippen 14 erhöht wird.

Das Luftleitelement 6, 6' weist eine konkav gekrümmte Fläche 16 zur Beeinflussung der an das Luftleitelement 6, 6' strömenden Luft auf. Vorzugsweise ist die gekrümmte Fläche 16 dabei um eine horizontale Achse gekrümmt. Ein Vertikalschnitt durch die Fläche 16 weist also vorzugsweise eine konkave Schnittlinie auf. Beispielsweise kann diese gekrümmte Fläche 16 durch ein entsprechend gebogenes Blech gebildet sein.

Vorzugsweise umfasst die konkav gekrümmte Fläche 16 einen oberen Endbereich, der einen mittleren Neigungswinkel gegenüber der Horizontalen aufweist, der zwischen 70° und 90°, vorzugsweise zwischen 80° und 90° beträgt.

Die vertikale Erstreckung der gekrümmten Fläche 16 beträgt vorzugsweise mindestens 10 cm. Dies ist hinsichtlich der Luftwirbelbildung vorteilhaft. Beispielsweise kann vorgesehen sein, dass die vertikale Erstreckung der konkav gekrümmten Fläche 16 mindestens so groß ist wie die Hälfte der vertikalen Erstreckung des Kühlkörpers 10 beziehungsweise der Kühlrippen 14. Energetisch vorteilhaft ist die vertikale Erstreckung der gekrümmten Fläche 16 mindestens so groß wie die vertikale Erstreckung des Kühlkörpers 10 beziehungsweise der Kühlrippen 14.

Die horizontale Erstreckung der konkav gekrümmten Fläche 16 kann beispielsweise mindestens 10 cm oder mindestens ein Viertel ihrer vertikalen Erstreckung betragen.

Der vertikale Abstand zwischen dem Kühlkörper 10 beziehungsweise den Kühlrippen 14 und der gekrümmten Fläche 16 kann beispielsweise zwischen dem Einfachen und dem Zehnfachen der vertikalen Erstreckung des Kühlkörpers 10 beziehungsweise der Kühlrippen 14 betragen.

Besonders vorteilhaft ist es, wenn das wenigstens eine Luftleitelement 6, 6' drehbar an dem Mast 4 angeordnet ist. Auf diese Weise kann bei einer Änderung der Anströmungsrichtung, also beispielsweise bei Änderung der mittleren Windrichtung eine hohe Effektivität erhalten werden.

Vorteilhaft ist das Luftleitelement 6, 6' derart ausgebildet, dass sich die Luftwirbel periodisch von dem Luftleitelement 6, 6' ablösen.

In den Figuren 3 und 4 ist ein weiteres Ausführungsbeispiel skizziert, wobei Fig. 4 eine skizzenhafte Ansicht von oben zeigt. Die Bezugszeichen sind entsprechend verwendet.

Im Unterschied zum ersten Ausführungsbeispiel sind hier die Kühlrippen 14 in einem Seitenbereich des Kühlkörpers 10 vorgesehen. Beispielsweise kann vorgesehen sein, dass - von der Lichtquelle 2 aus gesehen - die Kühlrippen 14 rechts und links von der Längsachse des Mastes 4 angeordnet sind. Dementsprechend kann auch das wenigstens eine Luftleitelement 6, 6' seitlich an dem Mast 4 angeordnet sein.

Insgesamt kann also vorgesehen sein, dass das wenigstens eine Luftleitelement 6, 6' durch an dem Mast 4 angebrachte "wirbelablösende Leitbleche" oder "Ableitbleche" gebildet ist, die dafür sorgen, dass sich bei Umströmung des Mastes 4 periodisch Wirbel ausbilden, und von diesen Blechen lösen, so dass eine höhere Strömungsgeschwindigkeit erreicht wird. Werden diese Ableitbleche nun in einem klaren geometrischen Verhältnis zu den Kühlrippen 14 des Kühlkörpers 10 ausgebildet, erhöht sich die Wirkung.

## Patentansprüche

1. Außenleuchte, aufweisend
- eine Lichtquelle (2),
- einen Mast (4), wobei die Lichtquelle (2) an einem oberen Bereich des Mastes (4) angeordnet ist, und
- einen Kühlkörper (10), der zur Kühlung der Lichtquelle (2) thermisch mit der Lichtquelle (2) verbunden ist,
- wenigstens ein an dem Mast (4) angeordnetes Luftleitelement (6, 6'), das derart angeordnet und ausgebildet ist, dass es eine an das Luftleitelement (6, 6') strömende Luft in Luftwirbel (8) umformt, die sich nach einer Ablösung von dem Luftleitelement (6, 6') in Richtung Kühlkörper (10) bewegen,
**dadurch gekennzeichnet,**
**dass** das Luftleitelement (6) außen an einer Außenfläche des Mastes (4) befestigt ist und eine konkav gekrümmte Fläche (16) zur Beeinflussung der an das Luftleitelement (6) strömenden Luft aufweist.

2. Außenleuchte nach Anspruch 1,
bei der der Kühlkörper (10) Kühlrippen (14) aufweist und das Luftleitelement (6, 6') derart angeordnet und ausgebildet ist, dass sich die Luftwirbel (8) in Richtung Kühlrippen (14) bewegen.

3. Außenleuchte nach Anspruch 2,
bei der die Kühlrippen (14) mit Bezug auf den Mast (4) der Lichtquelle (2) gegenüberliegend angeordnet sind oder bei der - von der Lichtquelle (2) aus gesehen - die Kühlrippen (14) rechts und links von der Längsachse des Mastes (4) angeordnet sind.

4. Außenleuchte nach Anspruch 2 oder 3,
bei der eine obere und/oder eine untere Begrenzung der Kühlrippen (14) eine äußere Begrenzung der Außenleuchte bildet.

5. Außenleuchte nach einem der vorhergehenden Ansprüche,
bei der die konkav gekrümmte Fläche (16) einen oberen Endbereich aufweist, der einen mittleren Neigungswinkel gegenüber der Horizontalen aufweist, der zwischen 70° und 90° beträgt, vorzugsweise zwischen 80° und 90°.

6. Außenleuchte nach einem der vorhergehenden Ansprüche,
bei der sich die konkav gekrümmte Fläche (16) über eine Höhe von mindestens 10 cm erstreckt.

7. Außenleuchte nach einem der vorhergehenden Ansprüche,
bei der die vertikale Erstreckung der konkav gekrümmten Fläche (16) mindestens so groß ist wie die Hälfte der vertikalen Erstreckung des Kühlkörpers (10), vorzugsweise mindestens so groß wie die vertikale Erstreckung des Kühlkörpers (10).

8. Außenleuchte nach einem der vorhergehenden Ansprüche,
bei der die horizontale Erstreckung der konkav gekrümmten Fläche (16) mindestens 10 cm oder mindestens ein Viertel ihrer vertikalen Erstreckung beträgt.

9. Außenleuchte nach einem der vorhergehenden Ansprüche,
bei der der vertikale Abstand zwischen dem Luftleitelement (6, 6') und dem Kühlkörper (10) zwischen dem Einfachen und dem Zehnfachen der vertikalen Erstreckung des Kühlkörpers (10) beträgt.

10. Außenleuchte nach einem der vorhergehenden Ansprüche,
bei der das Luftleitelement (6, 6') drehbar, vorzugsweise um eine senkrechte Achse drehbar an dem Mast (4) angeordnet ist.

11. Außenleuchte nach einem der vorhergehenden Ansprüche,
bei der das Luftleitelement (6, 6') derart ausgebildet ist, dass sich die Luftwirbel (8) periodisch von dem Luftleitelement ablösen.

12. Außenleuchte nach einem der vorhergehenden Ansprüche, bei der die Lichtquelle (2) mehrere LEDs umfasst.

## Claims

1. Outdoor luminaire, comprising
- a light source (2),
- a mast (4), whereby the light source (2) is arranged at an upper portion of the mast (4), and
- a heat sink (10) for cooling the light source (2) that is thermally connected to the light source (2),
- at least one air guide element (6, 6') arranged on the mast (4), which is so arranged and designed that the air guide element (6, 6') transforms the flowing air into an air vortex (8), which moves in the direction of the heat sink (10) after separation from the air guide element (6, 6'),
**characterised in that**
the air guide element (6) is externally attached to an outer surface of the mast (4) and has a concave curved surface (16) to influence the air flowing at the air guide element (6).

2. Outdoor luminaire according to claim 1, whereby the heat sink (10) has cooling fins (14), and the air guide element (6, 6') is so arranged and designed that the air vortex (8) moves in the direction of the cooling fins (14).

3. Outdoor luminaire according to claim 2, whereby the cooling fins (14) are arranged opposite to the light source (2) with respect to the mast (4), or - as viewed from the light source (2) - the cooling fins (14) are arranged on the right and on the left of the longitudinal axis of the mast (4).

4. Outdoor luminaire according to claim 2 or 3, whereby an upper and/or lower boundary of the cooling fins (14) forms an outer boundary of the outdoor luminaire.

5. Outdoor luminaire according to one of the preceding claims, whereby the concave curved surface (16) has an upper end region that has an average angle of inclination with respect to the horizontal of between 70° and 90°, preferably between 80° and 90°.

6. Outdoor luminaire according to one of the preceding claims, whereby the concave curved surface (16) extends over a height of at least 10 cm.

7. Outdoor luminaire according to one of the preceding claims, whereby the vertical extension of the concave curved surface (16) is at least as large as half as the vertical extension of the cooling body (10), preferably at least as large as the vertical extension of the heat sink (10),

8. Outdoor luminaire according to one of the preceding claims, whereby the horizontal extension of the concave curved surface (16) is at least 10 cm or at least a quarter of its vertical extension.

9. Outdoor luminaire according to one of the preceding claims, whereby the vertical distance between the air guide element (6, 6') and the cooling body (10) is between one and ten times the vertical extension of the heat sink (10).

10. Outdoor luminaire according to one of the preceding claims, whereby the air guide element (6, 6') is rotatable, whereby it is preferably arranged to be rotatable about an axis perpendicular to the mast (4).

11. Outdoor luminaire according to one of the preceding claims, whereby the air guide element (6, 6') is designed to separate the air vortex (8) periodically from the air guide element.

12. Outdoor luminaire according to one of the preceding claims, whereby the light source (2) comprises a plurality of LEDs.

## Revendications

1. Luminaire extérieur, comportant
- une source lumineuse (2),
- un mât (4), la source lumineuse (2) étant disposée dans une partie supérieure du mât (4), et
- un corps de refroidissement (10) qui, pour le refroidissement de la source lumineuse (2), est relié thermiquement à la source lumineuse (2),
- au moins un élément de guidage d'air (6, 6'), qui est disposé sur le mât (4) et qui est agencé et réalisé de telle sorte qu'il transforme l'air affluant sur l'élément de guidage d'air (6, 6') en tourbillons d'air (8) qui après s'être détachés de l'élément de guidage d'air (6, 6') se déplacent vers le corps de refroidissement (10),
**caractérisé en ce que**
l'élément de guidage d'air (6) est fixé à l'extérieur sur une surface extérieure du mât (4) et comporte une surface (16) à courbure concave pour influencer l'air affluant sur l'élément de guidage d'air (6).

2. Luminaire extérieur selon la revendication 1, dans lequel le corps de refroidissement (10) comporte des nervures de refroidissement (14), et l'élément de guidage d'air (6, 6') est disposé et réalisé de telle sorte que les tourbillons d'air (8) se déplacent vers les nervures de refroidissement (14).

3. Luminaire extérieur selon la revendication 2, dans lequel les nervures de refroidissement (14) sont disposées en vis-à-vis par référence au mât (4) de la source lumineuse (2), ou dans lequel les nervures de refroidissement (14) - considérées à partir de la source lumineuse (2) - sont disposées à droite et à gauche de l'axe longitudinal du mât (4).

4. Luminaire extérieur selon la revendication 2 ou 3, dans lequel une délimitation supérieure et/ou inférieure des nervures de refroidissement (14) forme une délimitation extérieure du luminaire extérieur.

5. Luminaire extérieur selon l'une quelconque des revendications précédentes, dans lequel la surface (16) à courbure concave comporte une zone d'extrémité supérieure qui présente un angle d'inclinaison médian par rapport à l'horizontale, lequel mesure entre 70° et 90°, de préférence entre 80° et 90°.

6. Luminaire extérieur selon l'une quelconque des revendications précédentes, dans lequel la surface (16) à courbure concave s'étend sur une hauteur d'au moins 10 cm.

7. Luminaire extérieur selon l'une quelconque des revendications précédentes, dans lequel la dimension verticale de la surface (16) à courbure concave est au moins aussi grande que la moitié de la dimension verticale du corps de refroidissement (10), de préférence au moins aussi grande que la dimension verticale du corps de refroidissement (10).

8. Luminaire extérieur selon l'une quelconque des revendications précédentes, dans lequel la dimension horizontale de la surface (16) à courbure concave mesure au moins 10 cm ou au moins un quart de sa dimension verticale.

9. Luminaire extérieur selon l'une quelconque des revendications précédentes, dans lequel la distance verticale entre l'élément de guidage d'air (6, 6') et le corps de refroidissement (10) mesure entre une fois et 10 fois la dimension verticale du corps de refroidissement (10).

10. Luminaire extérieur selon l'une quelconque des revendications précédentes, dans lequel l'élément de guidage d'air (6, 6') est monté rotatif sur le mât (4), de préférence de manière à pouvoir tourner autour d'un axe vertical.

11. Luminaire extérieur selon l'une quelconque des revendications précédentes, dans lequel l'élément de guidage d'air (6, 6') est réalisé de telle sorte que les tourbillons d'air (8) se détachent périodiquement de l'élément de guidage d'air.

12. Luminaire extérieur selon l'une quelconque des revendications précédentes, dans lequel la source lumineuse (2) comporte plusieurs diodes électroluminescentes.
